# FASCICULE DE BREVET EUROPEEN

(11) **EP 0 433 310 B1**
(45) Date de publication et mention de la délivrance du brevet: **22.06.1994**
(21) Numéro de dépôt: 89909579.8
(22) Date de dépôt: 07.08.1989
(51) Int. Cl.: B63B 1/04

(54) **COQUE DE BATEAU A SUSTENTATION TRIANGULAIRE**
BOOTSRUMPF MIT DREI SCHWIMMPUNKTEN
TRIANGULAR SUSTENTATION BOAT HULL

(30) Priorité: 22.08.1988 FR 8811203
(43) Date de publication de la demande: 26.06.1991
(73) Titulaire: PIANA, Georges, 13007 Marseille (FR)
(72) Inventeur: PIANA, Georges, 13007 Marseille (FR)
(86) Numéro de dépôt international: FR8900412
(87) Numéro de publication internationale: WO9002075

(56) Documents cités:
- CH-A- 0 605 244
- FR-A- 0 954 423
- GB-A- 1 368 059
- GB-A- 2 020 294

## Description

La présente invention a pour objet un dispositif de coque de bateau à sustentation triangulaire.

Il est destiné à permettre la réalisation de navires de plaisance à voiles ou à moteur joignant les avantages des bateaux à coque unique à ceux des bateaux à coques multiples.

Les dispositifs de ce genre réalisés à ce jour peuvent se ranger dans deux grandes cathégories, d'une part les monocoques, peu encombrants, mais à la stabilité limitée et obligatoirement pourvus d'une quille lestée ou de grande taille, augmentant la surface mouillée et par conséquent la résistance à l'avancement, d'autre part les multicoques, catamarans ou trimarans, plus stables, mais très encombrants et d'un maniement délicat.

Le brevet FR-A-1 169 344 décrit un dispositif à trois coques placées suivant une figure géométrique représentant un triangle par la jonction théorique des trois centres de gravité. Il s'agit donc d'un système s'apparentant aux bateaux multicoques et présentant les mêmes défauts.

Le dispositif suivant la présente invention supprime tous ces inconvenients. En effet, il permet d'obtenir à la fois une excellente pénétration dans l'eau due à une faible résistance à l'avancement, et une grande stabilité, aussi bien au roulis qu'au tangage, grâce à trois points d'appui judicieusement répartis sur l'eau, tout en présentant un encombrement et une facilité de maniement proche de ceux des monocoques, par suite de sa conception monobloc.

Il est constitué par la combinaison d'un ensemble monobloc réalisé en moulage unique formant en partie basse trois petites carènes disposées en triangle, l'une centrale, à l'avant, les deux autres latérales et à l'arrière s'appuyant sur l'eau au maître bau, dégageant à l'avant, au dessus de la ligne de flottaison deux canaux hors d'eau se rejoignant en un seul derrière la carène centrale, un support de safran intégré dans l'ensemble monobloc étant prévu à l' arrière, au milieu du canal unique, chacune des deux carènes latérales pouvant recevoir un lest dont le poids est fonction de l'usage du bateau.

Sur les dessin annexés, donnés à titre d'exemple non limita-tif d'une des formes de l'invention,
la figure 1 représente une vue en élévation de l'invention, montrant par une partie hachurée l'emplacement éventuel de lest,
la figure 2 est une demi-coupe vue de dessous, suivant la ligne de flottaison,
les figures 3 et 4 montrent le dispositif respectivement de l'avant et de l'arrière,
la figure 5 est coupe transversale suivant les flèches A-A de la figure 1, montrant le montage d'une quille éventuelle.

Le dispositif, figure 1 à 4, est constitué d'un ensemble monobloc 1, réalisé en moulage unique en résine synthétique renforcée de fibres de verre ou toute autre matière, formant à sa partie basse trois petites coques ou carènes disposées en triangle, l'une à l' avant 2, les deux autres 3, 4 latéralement à l'arrière.

Les carènes latérales forment avec la carène centrale, au-dessus de la ligne de flottaison 10, deux canaux hors d'eau 5, 5', qui n'en font plus qu'un à l'arrière 6.

Les carènes latérales 3, 4 sont dessinées pour prendre appui sur l'eau au niveau du maître bau, de manière à assurer la plus grande stabilité au roulis. Elles peuvent comporter dans leur partie basse un lest 7 dont le poids est adapté à la destination du bateau.

A l'arrière, sous le fond central, un étambot 8, intégré dans l'ensemble monobloc 1, est destiné à recevoir un safran 9.

Suivant une variante d'exécution (figure 5), l'ensemble peut être équipé, entre les carènes latérales 3 et 4, d'une quille traditionnelle 11, située dans l'axe longitudinal, construite en matériau synthétique sur lest métallique, et maintenue par deux arceaux (12) en acier inoxydable.

Grâce à ses excellentes performances, obtenues avec une puissance inférieure à celle nécessaire avec les coques actuellement existantes, grâce à sa facilité de maniement, à sa grande stabilité malgré son volume réduit, grâce à sa possibilité de fabrication par moulage unique, le dispositif qui vient d'être décrit se prète particulièrement bien à la réalisation de bateaux de plaisance de toutes dimensions, aussi bien à voiles qu'à moteur.

Le positionnement des divers éléments constitutifs donnent à ce dispositif un maximum d'effets utiles qui n'avaient pas été obtenus à ce jour par des dispositifs similaires.

Cependant, les formes et dispositions des différents éléments, ainsi que les matières utilisées pour leur fabrication, pourront varier dans la limite des équivalents, sans changer pour cela, la conception générale de l'invention qui vient d'être décrite.

## Revendications

1. Dispositif de coque de bateau à sustentation triangulaire, comportant trois petites carènes placées en triangle, destiné à la réalisation de navires de plaisance à voiles ou à moteur, joignant les avantages de maniabilité et de faible encombrement des bateaux à coque-unique à la stabilité des bateaux à coques multiples, tout en assurant d'excellentes performances,
caractérisé par un ensemble monobloc (1) réalisé en moulage unique formant en partie basse trois petites carènes disposées en triangle, une carène centrale (2), à l'avant, et deux carènes latérales (3, 4) à l'arrière, s'appuyant sur l'eau au maître bau, dégageant à l'avant, au dessus de la ligne de flottaison (10) deux caneaux (5, 5') hors d'eau se rejoignant en un canal unique (6) derrière la carène centrale (2), un support de safran (8) intégré dans l'ensemble monobloc (1) étant prévu à l'arrière, au milieu du canal unique (6), chacune des deux carènes latérales pouvant recevoir un lest (7) dont le poids est fonction de l'usage du bateau.

2. Dispositif suivant la revendication 1, se caractérisant par le fait que l'arrière de la carène centrale (2) est reliée au support de saffran (8) par une nervure longitudinale faisant saillie sur le fond.

3. Dispositif suivant la revendication 1, se caractérisant par le fait que l'ensemble monobloc (1) est équipé, entre les carènes latérales (3, 4) d'une quille traditionnelle (11) située dans l'axe longitudinal et maintenue par deux arceaux (12).

4. Dispositif selon l'une quelconque des revendications précédentes, se caractérisant par le fait que l'ensemble monobloc (1) est réalisé en résine synthétique renforcée de fibres de verre.

## Claims

1. Vessel hull based on triangular buoyancy and comprising three small hulls arranged in a triangle for the construction of sailing or motor pleasure boats and uniting the advantages of the manoeuvrability and small dimensions of single hull vessels with the stability of multi-hull vessels while at the same time ensuring excellent performances,
characterized by a single unit assembly (1) executed from a single mold forming in the lower part three small hulls arranged in a triangle, a central hull (2) at the front and two lateral hulls (3, 4) at the rear, resting on the water with the main beam rising at the front above the line of flottation (10), two channels (5, 5') outside the water connecting to a single channel (6) behind the central hull (2), a rudder blade support (8) integrated into the monobloc assembly (1) being provided at the rear in the middle of the single channel (6), each one of the two side hulls being designed to receive ballast (7) whose weight is a function of the vessel's use.

2. Device as per claim 1 characterized in that the rear of the central hull (2) is connected to the rudder plate support (8) by a longitudinal rib forming a projection on the bottom.

3. Device as per claim 1 characterized by the monobloc assembly (1) being equipped, between the lateral hulls (3, 4) with a traditional keel (11) situated in the longitudinal axis and maintained by two hoops (12).

4. Device as per any one of the aforesaid claims characterized by the fact that the single unit assembly (1) is executed in synthetic resin reinforced with glass fibers.

## Patentansprüche

1. Bootsrumpf mit trigonaler Schwimmkraft, bestehend aus drei im Dreieck angeordneten Bootskörpern, bestimmt zur Herstellung von Segel- bzw. Motor-Freizeitbooten, welche die Wendigkeit und die geringen Abmessungen der Einzelrumpfboote mit der Stabilität der Boote mit mehrfachem Rumpf verbinden und dabei ausgezeichnete Leistungen gewährleisten,
gekennzeichnet durch eine in einem Stück hergestellte Einheit (1), welche im unteren Teil drei kleine im Dreieck angeordnete Bootskörper bildet, mit einem mittigen Bootskörper (2) vorne und zwei seitlichen Bootskörpern (3, 4) hinten, die sich am Hauptunterzug auf das Wasser stützen und vorne über der Wasserlinie (10) zwei Kanäle (5, 5') außerhalb des Wassers bilden, welche sich hinter dem mittigen Bootskörper (2) in einen einzigen Kanal (6) vereinen, wobei eine in die Monoblock-Einheit (1) integrierte Ruderblatthalterung (8) am hinteren Teil in der Mitte des einzigen Kanals (6) vorgesehen ist und jeder der seitlichen Bootskörper einen Ballast (7) aufnehmen kann, dessen Gewicht in Bezug auf die Verwendung des Bootes ausgelegt ist.

2. Vorrichtung gemäß Anspruch 1, dadurch gekennzeichnet, daß das Hinterteil des mittigen Bootskörpers (2) durch eine über den Boden hinausragende Längsrippe mit der Ruderblatt-Halterung (8) verbunden ist.

3. Vorrichtung gemäß Anspruch 1, dadurch gekennzeichnet, daß die Monoblock-Einheit (1) zwischen den seitlichen Bootskörpern (3, 4) mit einem konventionellen in der Längsachse angebrachten und durch zwei Bügel gehaltenen Kiel (11) ausgerüstet ist.

4. Vorrichtung nach irgendeinem der vorhergehenden Ansprüche, dadurch gekennzeichnet, daß die Monoblock-Einheit (1) in glasfaserverstärktem Kunstharz ausgeführt ist.
